# FASCICULE DE BREVET EUROPEEN

(11) **EP 4 289 024 B1**
(45) Date de publication et mention de la délivrance du brevet: **26.02.2025**
(21) Numéro de dépôt: 22704951.7
(22) Date de dépôt: 27.01.2022
(51) Int. Cl.: H01Q 1/10, H01Q 1/12, H01Q 1/32

(54) **DISPOSITIF DE SOUTIEN POUR CÂBLE D'ANTENNE**
HALTEVORRICHTUNG FÜR EIN ANTENNENKABEL
SUPPORT DEVICE FOR AN ANTENNA CABLE

(30) Priorité: 04.02.2021 FR 2100959
(43) Date de publication de la demande: 13.12.2023
(73) Titulaire: KNDS France, 78034 Versailles Cedex (FR)
(72) Inventeur: BERTRAND, Ludovic, 18023 Bourges (FR)
(74) Mandataire: Cabinet Chaillot
(86) Numéro de dépôt international: PCT/IB2022/050704
(87) Numéro de publication internationale: WO 2022/167900

(56) Documents cités:
- CN-U- 209 675 870
- CN-Y- 201 294 255
- US-B1- 6 460 795

## Description

Le domaine technique de l'invention est celui des dispositifs permettant le soutien de câbles d'antennes télescopiques.

Les dispositifs mobiles de télécommunication ou de goniométrie nécessitent l'emploi d'antennes escamotables pour des raisons de facilité de transport. Ces antennes doivent par ailleurs pouvoir être érigées à plusieurs mètres de hauteur pour avoir des performances satisfaisantes. Pour cela il est classique de mettre en œuvre des antennes télescopiques ou pliantes.

Le brevet EP0518139 divulgue une remorque comportant une antenne de réception comportant un mât télescopique de longueur modifiable. En outre cette antenne peut être placée horizontalement par pivotement pour être transportée une fois repliée, ou bien pivotée verticalement avant d'être dépliée. Les besoins en alimentation électrique et en transmission de signal de ce type d'antenne impliquent d'avoir des câbles conducteurs qui relient l'antenne à des moyens d'alimentation et de traitement du signal situés au sol.

Les câbles sont particulièrement vulnérables aux pliages et dépliages et cela d'autant plus si le rayon de courbure minimal des câbles est élevé (plusieurs dizaines de centimètres) ce qui rend bien souvent l'intégration des câbles dans une telle antenne très compliquée. En effet les câbles utilisés avec de telles antennes ont tous un rayon de pliage minimal à respecter. Un pliage qui serait réalisé suivant un rayon qui serait inférieur au rayon minimal spécifié conduirait à une détérioration du câble (rupture des conducteurs ou des couches isolantes par exemple).

De plus, les câbles de par leur masse apportent du ballant à l'antenne ce qui engendre des phénomènes d'oscillation de l'antenne nuisibles aux transmissions et à la longévité de l'antenne et des câbles, en particulier au niveau de leurs connections.

Le brevet CN209675870 divulgue un dispositif de soutien pour au moins un câble d'une antenne télescopique selon le préambule de la revendication 1.

L'invention propose de résoudre un problème d'intégration des câbles à fort rayon minimal de courbure avec une antenne télescopique. L'invention propose ainsi un dispositif permettant d'assurer le soutien des câbles au cours du déploiement et du repli de l'antenne tout en assurant le respect des rayons minimaux de courbure des câbles.

L'invention propose de résoudre également un problème de solidité et de longévité des câbles pour antennes télescopiques.

L'invention a ainsi pour objet un dispositif de soutien pour au moins un câble d'une antenne télescopique, lequel dispositif de soutien comporte un bras comportant au moins deux sections articulées l'une à l'autre grâce à une charnière, une première extrémité du bras étant destinée à être rendue solidaire par une première liaison pivot d'un support fixe recevant un pied de l'antenne et une seconde extrémité du bras étant destinée à être rendue solidaire d'une tête de l'antenne par une seconde liaison pivot de manière à ce que la sortie de l'antenne déplie le bras et que la rentrée de l'antenne replie le bras, chaque section du bras comportant au moins une goulotte destinée à contenir au moins un câble, un moyen de guidage du ou des câbles étant situé au voisinage de la charnière de façon à éviter les mouvements du ou des câbles selon une direction parallèle à l'axe de la charnière, au moins un moyen de tension du ou des câbles étant solidaire de la seconde extrémité du bras, caractérisé en ce que le moyen de tension du ou des câbles pourra comporter au moins une conduite disposée dans le prolongement d'une goulotte et présentant deux portions successives ayant des courbures dont les rayons sont au moins égaux au rayon de courbure minimal admissible par le ou les câbles, les deux portions ayant des orientations inverses l'une de l'autre, la conduite ayant ainsi une forme en S, une première portion de conduite étant destinée à orienter le ou les câbles en direction de la tête d'antenne lorsque le bras est replié, et une seconde portion de conduite ayant un profil ouvert permettant de laisser le ou les câbles sortir de la seconde portion de conduite pour s'orienter librement vers la tête d'antenne lorsque le bras est en position repliée, la courbure de la seconde portion de conduite permettant par ailleurs de tendre le ou les câbles lorsque le bras est en position dépliée.

Avantageusement, le moyen de tension pourra également comporter un tambour destiné à être rendu solidaire de la tête d'antenne et comportant au moins un profil courbe de rayon au moins égal au rayon de courbure minimal admissible par le ou les câbles, tambour sur lequel s'enroulent le ou les câbles en fonction de la position de l'antenne.

Selon un mode particulier de réalisation, le moyen de guidage du ou des câbles au niveau de la charnière pourra comporter deux flancs sensiblement verticaux solidaire d'une section de bras en sortie de goulotte, flancs disposés de part et d'autre du ou des câbles de façon à le ou les canaliser latéralement tout en les laissant libres de se mouvoir verticalement.

Avantageusement, chaque section du bras pourra comporter deux goulottes parallèles recevant chacune un câble.

Les goulottes de chaque section pourront être alors espacées d'une distance ménageant un espace destiné à permettre le positionnement de l'antenne.

L'invention sera mieux comprise à la lumière de la description suivante, description faite au regard des dessins en annexe, dessins dans lesquels :
[Fig. 1] représente une vue partielle de trois quarts arrière droit d'un véhicule porteur d'une antenne télescopique en position rentrée et d'un dispositif selon l'invention en position pliée.
[Fig. 2] représente une vue détaillée de trois quarts arrière gauche d'un véhicule porteur d'une antenne télescopique en position rentrée et d'un dispositif selon l'invention en position pliée.
[Fig. 3] représente une vue partielle d'un véhicule porteur d'une antenne télescopique en position sortie et d'un dispositif selon l'invention en position dépliée.
[Fig. 4] représente une vue de détail d'un dispositif selon l'invention en position dépliée.

Selon la figure 1, un véhicule militaire 100 porte une antenne télescopique 200 représentée ici en position rentrée, c'est-à-dire dans la position où la distance entre un pied 200a de l'antenne 200 et une tête 200b de l'antenne 200 est la plus réduite.

L'antenne 200 est solidaire d'un dispositif de soutien 1 pour des câbles 300, dispositif comportant un bras articulé 10 représenté ici en position repliée. Le bras 10 comporte deux sections 10a et 10b qui sont ici positionnées parallèlement l'une au-dessus de l'autre et qui sont reliées entre elles par une charnière 2 d'axe sensiblement perpendiculaire à l'axe de l'antenne 200.

Une première extrémité 1a du bras 10 est solidaire du pied 200a de l'antenne 200 (ou d'un support lié au véhicule 100 et portant ce pied d'antenne 200a) grâce à une première liaison pivot 3a d'axe sensiblement parallèle à l'axe de la charnière 2.

Une seconde extrémité 1b du bras 10 est solidaire de la tête 200b de l'antenne 200 grâce à une seconde liaison pivot 3b d'axe sensiblement parallèle à l'axe de la charnière 2.

Chaque section 10a et 10b du bras 10 comporte deux goulottes 11 parallèles présentant chacune un profil fermé qui s'étend sur la longueur de chaque section 10a et 10b, de la liaison pivot 3a ou 3b jusqu'au voisinage de la charnière 2. Chaque goulotte 11 reçoit un câble 300 distinct. Selon le mode de réalisation de la figure 1, deux câbles parallèles 300 passent ainsi dans deux goulottes 11 distinctes.

Au niveau de la charnière 2, le bras 10 comporte un moyen de guidage 4 pour chaque câble 300. Ces moyens de guidage 4 sont ici solidaires de la section inférieure 10b du bras 10. Chaque moyen de guidage 4 comporte une paire de flancs (ou tôles planes) 4a et 4b, parallèles et situés dans le prolongement des goulottes 11.

Ces flancs 4a et 4b sont sensiblement verticaux et disposés de part et d'autre du câble 300 sortant de la goulotte 11. L'écartement entre les flancs 4a et 4b est tel qu'il permet de canaliser latéralement les câbles tout en les laissant libres de se mouvoir verticalement. Ainsi, le câble 300 est libre d'adopter un rayon de courbure qui le contraint le moins lorsqu'il est fléchi comme à la figure 1 afin de de s'adapter à l'angle de pliage entre les deux section 10a et 10b du bras 10.

Selon la figure 3, l'antenne télescopique 200 est en position sortie, c'est-à-dire dans la position où la distance entre le pied 200a de l'antenne 200 et la tête 200b de l'antenne 200 est la plus grande. Le passage de la position rentrée à la position sortie se fait par la translation verticale de la tête d'antenne 200b. Ce faisant, la seconde liaison pivot 3b, qui solidarise la tête d'antenne 200b à la seconde extrémité 1b du dispositif 1, entraine le bras 10 vers le haut ce qui provoque le déploiement du bras 10 et son passage en position dépliée.

La seconde extrémité du bras 1b comporte un moyen de tension 5 des câbles 300.

Le moyen de tension 5 des câbles 300 est visible aux figures 2, 3 et 4. Il comporte pour chaque câble 300 une conduite 6 disposée dans le prolongement des goulottes 11. Chaque conduite 6 présente deux portions successives 7 et 8 ayant des courbures de rayons au moins égaux au rayon de courbure minimal admissible par les câbles 300 afin qu'ils ne soient pas endommagés par un pliage.

Les deux portions 7 et 8 ont des orientations inverses l'une de l'autre, la conduite 6 ayant ainsi une forme en S comme on le voit clairement à la figure 1.

Une première portion 7 de conduite est destinée à orienter le câble 300 en direction de la tête d'antenne lorsque le bras est replié (figures 1 et 2). Une seconde portion 8 de conduite a un profil ouvert (sans couvercle), comme on le voit aux figures 2 et 4. Ainsi cette seconde portion 8 laisse le câble 300 sortir de la seconde portion 8 de conduite pour s'orienter librement vers la tête d'antenne 200b lorsque le bras 10 est en position repliée (figures 1 et 2).

Par ailleurs la courbure de la seconde portion 8 de conduite permet de tendre le câble 300 lorsque le bras 10 est en position dépliée (figures 3 et 4).

De telles dispositions permettent tout à la fois de guider le câble 300 dans toutes les positions du bras 10 et d'absorber le mou du câble 300 lorsque le bras 10 est en position dépliée comme aux figures 3 et 4.

L'absorption du mou consiste tendre le câble 300 pour lui imposer un parcours tel qu'il ne puisse être ballant.

Le moyen de tension 5 comporte par ailleurs un tambour 9 solidaire de la tête d'antenne 200b qui comporte un profil courbe de rayon au moins égal au rayon de courbure minimal admissible par le ou les câbles. Le câble 300 s'enroule sur le tambour 9, suivant un secteur plus ou moins grand en fonction de la position de l'antenne.

Le tambour 9 pourra comporter des côtés 9a guidant latéralement le câble 300.

On note donc que l'absorption du mou du câble 300 se fait en continu, le câble 300 étant pour partie courbé autour du tambour 9 quand le bras 10 est plié ou bien courbé autour de la seconde portion 8 du conduit 6 lorsque le bras 10 est en position repliée.

Dans toutes les positions intermédiaires du bras, quand le bras 10 se déplie, le câble 300 se déroule du tambour 9 et simultanément s'enroule en proportions comparables au niveau de la seconde portion 8 du conduit, et inversement lorsque le bras 10 se replie.

Une telle disposition permet avantageusement de protéger les câbles des sollicitations mécaniques dues à un déploiement de l'antenne en cours de roulage ou bien durant l'usage de l'antenne sur des positions intermédiaires au plein déploiement.

Ainsi, le dispositif de soutien 1 selon l'invention permet aux câbles de forte section (compris entre 40 et 100 mm de diamètre) de ne pas être abimés.

Comme il a été déjà précisé, chaque section 10a et 10b du bras comporte donc deux goulottes 11 parallèles recevant chacune un câble 300. Une telle disposition permet de fournir un soutien pour deux câbles 300 distinct, un assurant par exemple l'alimentation électrique de l'antenne et l'autre la transmission des signaux émis ou reçus. Cette architecture permet par ailleurs de réaliser les section 10a et 10b du bras sous la forme d'une structure mécanosoudée présentant une certaine rigidité qui améliore la résistance de l'antenne.

L'invention permet ainsi d'apporter de la rigidité à l'antenne 200 en position haute, l'antenne étant alors moins sollicitée par les efforts orientés parallèlement aux axes des liaisons pivots 3a et 3b, ces efforts étant repris par les sections 10a et 10b du bras 10 et les charnières 2 et liaisons pivots 3a et 3b. On remarque aussi sur les figures que les goulottes 11 parallèles de chaque bras 10a et 10b sont espacées d'une distance qui ménage un espace dans lequel se positionne l'antenne 200.

Cette symétrie des bras et des câbles de part et d'autre de l'antenne permet d'équilibrer les efforts subis par l'antenne qui ne se trouve donc pas contrainte en flexion en raison du dispositif de soutien 1. Ce montage permet également de minimiser l'effet du vent subi par l'antenne.

## Revendications

1. Dispositif de soutien (1) pour au moins un câble (300) d'une antenne télescopique (200), lequel dispositif de soutien (1) comporte un bras (10) comportant au moins deux sections (10a,10b) articulées l'une à l'autre grâce à une charnière (2), une première extrémité du bras (1a) étant destinée à être rendue solidaire par une première liaison pivot (3a) d'un support fixe recevant un pied (200a) de l'antenne et une seconde extrémité (1b) du bras (10) étant destinée à être rendue solidaire d'une tête (200b) de l'antenne (200) par une seconde liaison pivot (3b) de manière à ce que la sortie de l'antenne (200) déplie le bras (10) et que la rentrée de l'antenne (200) replie le bras (10), chaque section (10a,10b) du bras (10) comportant au moins une goulotte (11) destinée à contenir au moins un câble (300), un moyen de guidage (4) du ou des câbles (300) étant situé au voisinage de la charnière (2) de façon à éviter les mouvements du ou des câbles (300) selon une direction parallèle à l'axe de la charnière (2), au moins un moyen de tension (5) du ou des câbles (300) étant solidaire de la seconde extrémité (1b) du bras (10), **caractérisé en ce que** le moyen de tension (5) du ou des câbles (300) comporte au moins une conduite (6) disposée dans le prolongement d'une goulotte (11) et présentant deux portions (7,8) successives ayant des courbures dont les rayons sont au moins égaux au rayon de courbure minimal admissible par le ou les câbles (300), les deux portions (7,8) ayant des orientations inverses l'une de l'autre, la conduite (6) ayant ainsi une forme en S, une première portion de conduite (7) étant destinée à orienter le ou les câbles (300) en direction de la tête (200a) d'antenne (200) lorsque le bras (10) est replié, et une seconde portion (8) de conduite (6) ayant un profil ouvert permettant de laisser le ou les câbles (300) sortir de la seconde portion (8) de conduite (6) pour s'orienter librement vers la tête (200b) d'antenne (200) lorsque le bras (10) est en position repliée, la courbure de la seconde portion (8) de conduite (6) permettant par ailleurs de tendre le ou les câbles (300) lorsque le bras (10) est en position dépliée.

2. Dispositif de soutien (1) selon la revendication 1, **caractérisé en ce que** le moyen de tension (5) comporte un tambour (9) destiné à être rendu solidaire de la tête d'antenne (200), comportant au moins un profil courbe (9) de rayon au moins égal au rayon de courbure minimal admissible par le ou les câbles (300), et sur lequel s'enroulent le ou les câbles (300) en fonction de la position de l'antenne (200).

3. Dispositif de soutien (1) selon une des revendications 1 et 2, **caractérisé en ce que** le moyen de guidage (4) du ou des câbles (300) au niveau de la charnière (2) comporte deux flancs (4a,4b) sensiblement verticaux solidaire d'une section (10a) de bras (10) en sortie de goulotte (11), flancs (4a,4b) disposés de part et d'autre du ou des câbles (300) de façon à le ou les canaliser latéralement tout en les laissant libres de se mouvoir verticalement.

4. Dispositif de soutien (1) selon une des revendications 1 à 3, **caractérisé en ce que** chaque section du bras (10a,10b) comporte deux goulottes (11) parallèles recevant chacune un câble (300).

5. Dispositif de soutien (1) selon la revendication 4, **caractérisé en ce que** les goulottes (11) de chaque section (10a,10b) sont espacées d'une distance ménageant un espace destiné à permettre le positionnement de l'antenne (200).

## Patentansprüche

1. - Haltevorrichtung (1) für mindestens ein Kabel (300) einer Teleskopantenne (200), wobei die Haltevorrichtung (1) einen Arm (10) mit mindestens zwei Sektoren (10a, 10b) umfasst, die dank eines Scharniers (2) aneinander angelenkt sind, wobei ein erstes Ende des Arms (1a) dazu bestimmt ist, durch eine erste Schwenkverbindung (3a) fest mit einem festen Halter verbunden zu sein, der einen Fuß (200a) der Antenne aufnimmt, und ein zweites Ende (1b) des Arms (10) dazu bestimmt ist, durch eine zweite Schwenkverbindung (3b) fest mit einem Kopf (200b) der Antenne (200) verbunden zu sein, so dass das Ausfahren der Antenne (200) den Arm (10) ausklappt und das Einfahren der Antenne (200) den Arm (10) einklappt, wobei jeder Sektor (10a, 10b) des Arms (10) mindestens eine Rinne (11) umfasst, die dazu bestimmt ist, mindestens ein Kabel (300) zu enthalten, wobei ein Führungsmittel (4) des Kabels oder der Kabel (300) in der Nähe des Scharniers (2) derart angeordnet ist, dass Bewegungen des Kabels oder der Kabel (300) in einer Richtung parallel zur Achse des Scharniers (2) verhindert werden, wobei mindestens ein Spannmittel (5) des oder der Kabel (300) fest mit dem zweiten Ende (1b) des Arms (10) verbunden ist, **dadurch gekennzeichnet, dass** das Spannmittel (5) des oder der Kabel (300) mindestens eine Leitung (6) umfasst, die in der Verlängerung einer Rinne (11) angeordnet ist und zwei aufeinanderfolgende Abschnitte (7, 8) aufweist, die Krümmungen haben, deren Radien mindestens gleich dem von dem oder den Kabeln (300) zugelassen minimalen Krümmungsradius sind, wobei die beiden Abschnitte (7, 8) zueinander umgekehrt ausgerichtet sind, wobei die Leitung (6) somit eine S-Form hat, wobei ein erster Leitungsabschnitt (7) dazu bestimmt ist, das oder die Kabel (300) in Richtung des Kopfes (200a) der Antenne (200) auszurichten, wenn der Arm (10) eingeklappt ist, und wobei ein zweiter Abschnitt (8) der Leitung (6) ein offenes Profil hat, das es ermöglicht, dass das oder die Kabel (300) aus dem zweiten Abschnitt (8) der Leitung (6) austreten können, um sich frei in Richtung des Kopfes (200b) der Antenne (200) auszurichten, wenn der Arm (10) in der eingeklappten Position ist, wobei die Krümmung des zweiten Abschnitts (8) der Leitung (6) es außerdem ermöglicht, das oder die Kabel (300) zu spannen, wenn der Arm (10) in der ausgeklappten Position ist.

2. - Haltevorrichtung (1) nach Anspruch 1, **dadurch gekennzeichnet, dass** das Spannmittel (5) eine Trommel (9) aufweist, die dazu bestimmt ist, fest mit dem Antennenkopf (200) verbunden zu sein, die mindestens ein Krümmungsprofil (9) mit einem Radius umfasst, der mindestens gleich dem minimalen Krümmungsradius ist, der von dem oder den Kabeln (300) zugelassen wird, und auf der sich das oder die Kabel (300) in Abhängigkeit von der Position der Antenne (200) aufwickeln.

3. - Haltevorrichtung (1) nach einem der Ansprüche 1 und 2, **dadurch gekennzeichnet, dass** das Führungsmittel (4) des oder der Kabel (300) im Bereich des Scharniers (2) zwei im Wesentlichen vertikale Flanken (4a, 4b) aufweist, die fest mit einem Sektor (10a) des Arms (10) am Ausgang der Rinne (11) verbunden sind, wobei die Flanken (4a, 4b) auf beiden Seiten des oder der Kabel (300) derart angeordnet sind, dass sie es oder sie seitlich kanalisieren, während sie sich vertikal frei bewegen können.

4. - Haltevorrichtung (1) nach einem der Ansprüche 1 bis 3, **dadurch gekennzeichnet, dass** jeder Sektor des Arms (10a, 10b) zwei parallele Rinnen (11) aufweist, die jeweils ein Kabel (300) aufnehmen.

5. - Haltevorrichtung (1) nach Anspruch 4, **dadurch gekennzeichnet, dass** die Rinnen (11) jedes Sektors (10a, 10b) in einem Abstand voneinander angeordnet sind, der einen Raum schafft, der dazu bestimmt ist, die Positionierung der Antenne (200) zu ermöglichen.

## Claims

1. - A support device (1) for at least one cable (300) of a telescopic antenna (200), which support device (1) includes an arm (10) comprising at least two sections (10a, 10b) hinged together by means of a hinge (2), a first end of the arm (1a) being intended to be secured by a first pivot connection (3a) to a fixed support receiving a foot (200a) of the antenna and a second end (1b) of the arm (10) being intended to be secured to a head (200b) of the antenna (200) by a second pivot connection (3b), so that extending the antenna (200) unfolds the arm (10) and retracting the antenna (200) folds back the arm (10), each section (10a, 10b) of the arm (10) comprising at least one trough (11) intended to contain at least one cable (300), a means (4) for guiding the cable or cables (300) being located in the vicinity of the hinge (2) so as to prevent movement of the cable or cables (300) in a direction parallel to the axis of the hinge (2), at least one means (5) for tensioning the cable or cables (300) being secured to the second end (1b) of the arm (10), **characterised in that** the means (5) for tensioning the cable or cables (300) comprises at least one duct (6) arranged in the extension of a trough (11) and presenting two successive portions (7, 8) having bends the radii of which are at least equal to the minimum bend radius allowed by the cable or cables (300), the two portions (7, 8) having orientations opposite to one another, the duct (6) thus having an S shape, a first portion (7) of the duct being intended to orientate the cable or cables (300) towards the head (200a) of the antenna (200) when the arm (10) is folded, and a second portion (8) of the duct (6) having an open profile allowing the cable or cables (300) to emerge from the second portion (8) of the duct (6) to freely orientate towards the head (200a) of the antenna (200) when the arm (10) is in the folded position, the bending of the second portion (8) of the duct (6) furthermore allowing the cable or cables (300) to be tensioned when the arm (10) is in the unfolded position.

2. - The support device (1) according to claim **1, characterised in that** the means (5) for tensioning comprises a drum (9) intended to be secured to the head of the antenna (200), comprising at least one curved profile (9) with a radius at least equal to the minimum bend radius allowed by the cable or cables (300), and on which the cable or cables (300) wind depending on the position of the antenna (200).

3. - The support device (1) according to one of claims 1 and 2, **characterised in that** the means (4) for guiding the cable or cables (300) at the hinge (2) comprises two substantially vertical sidewalls (4a, 4b) secured to a section (10a) of the arm (10) at the outlet of the trough (11), these sidewalls (4a, 4b) being arranged on either side of the cable or cables (300) so as to direct it or them laterally while leaving them free to move vertically.

4. - The support device (1) according to one of claims 1 to **3, characterised in that** each section (10a, 10b) of the arm comprises two parallel troughs (11) each receiving a cable (300).

5. - The support device (1) according to claim **4, characterised in that** the troughs (11) of each section (10a, 10b) are spaced apart by a distance providing a space intended to allow positioning of the antenna (200).
